# EUROPÄISCHE PATENTSCHRIFT

(11) **EP 0 193 788 B1**
(45) Veröffentlichungstag und Bekanntmachung des Hinweises auf die Patenterteilung: **15.05.1991**
(21) Anmeldenummer: 86102097.2
(22) Anmeldetag: 18.02.1986
(51) Int. Cl.: F02M 59/34, F02D 41/38, F02M 59/36

(54) **Verfahren zur Steuerung der Kraftstoffeinspritzmenge**
Method of controlling an amount of injected fuel
Procédé de commande de quantité de combustible injecté

(30) Priorität: 06.03.1985 DE 3507853
(43) Veröffentlichungstag der Anmeldung: 10.09.1986
(73) Patentinhaber: ROBERT BOSCH GMBH, 70442 Stuttgart (DE)
(72) Erfinder: Laufer, Helmut, D-7016 Gerlingen (DE); Piwonka, Fridolin, Dr., D-7146 Tamm (DE); Rembold, Helmut, D-7000 Stuttgart 40 (DE); Teegen, Walter, D-7050 Waiblingen (DE)

(56) Entgegenhaltungen:
- EP-A- 0 101 966
- DE-A- 3 008 070
- FR-A- 2 095 695
- GB-A- 2 119 031

## Beschreibung

### Stand der Technik

Die Erfindung geht aus von einem Verfahren zur Steuerung der Kraftstoffeinspritzmenge nach der Gattung des Hauptanspruchs. Bekanntlich haben die meisten Dieselmotoren im Leerlauf oder niedrigerem Teillastbereich unangenehme harte Verbrennungsgeräusche, die dadurch vermindert werden können, daß die Einspritzdauer in diesem Drehzahlbereich verlängert wird. Bei einer durch die DE-A-30 08 070 bekannten Kraftstoffeinspritzpumpe erfolgt eine Verlängerung der Einspritzdauer in diesem Drehzahlbereich dadurch, daß ein Teil des geförderten Kraftstoffes über einen magnetventilbetätigten Bypass drucklos abfließen kann, so daß zur Erhaltung der Motordrehzahl infolge des erforderlichen Ersatzes dieser abfließenden Kraftstoffmenge entsprechend länger während des Förderhubes des Pumpenkolbens vom Pumpenarbeitsraum zu den Einspritzdüsen gefördert werden muß. Die Steuerung der gesamten pro Pumpenkolbenförderhub zur Einspritzung gelangenden Kraftstoffmenge erfolgt dabei durch Steuerung eines Entlastungskanals der im Pumpenkolben verlaufend von einem auf dem Pumpenkolben verschiebbaren Ringschieber zum Saugraum der Kraftstoffeinspritzpumpe ab einem verstellbaren Pumpenkolbenhub geöffnet wird. Für hier verwirklichte Verlängerung der Einspritzdauer ist außer der Einspritzmengensteuerung durch den Ringschieber auch noch zusätzlich ein Bypass und ein durch elektrische Signale ansteuerbares Magnetventil erforderlich.

### Vorteile der Erfindung

Das erfindungsgemäße Verfahren mit den kennzeichnenden Merkmalen des Hauptanspruchs hat demgegenüber den Vorteil, daß durch die gleiche Steuervorrichtung, durch die die Kraftstoffeinspritzmenge bestimmt wird, bei Leerlaufbetrieb und bei niederer Last die Einspritzdauer zur Geräuschverminderung verlängerbar ist, ohne daß die Spritzbeginnsteuerung durch diese Einflußnahme gestört wird.

Durch die in dem Unteranspruch aufgeführte Maßnahme ist eine vorteilhafte Weiterbildung und Verbesserung des im Hauptanspruch angegebenen Verfahrens möglich.

### Zeichnung

Ausführungsbeispiele der Erfindung sind in der Zeichnung vereinfacht dargestellt und in der nachfolgenden Beschreibung näher erläutert. Es zeigen Figur 1 eine Kraftstoffeinspritzpumpe in vereinfachter Darstellungsweise, Figur 2 ein Diagramm, das den zeitlichen Verlauf des Kraftstoffdruckes im Pumpenarbeitsraum zeigt, Figur 3 ein Diagramm, das den Ansteuerstrom für die Steuervorrichtung über der Zeit zeigt, Figur 4 ein Diagramm, das den zeitlichen Verlauf des Kraftstoffdruckes im Pumpenarbeitsraum für eine andere Art der Ansteuerung der Steuervorrichtung zeigt, Figur 5 ein Diagramm, das den Impulsverlauf der Ansteuerung der Steuervorrichtung zeigt.

### Beschreibung der Ausführungsbeispiele

Bei der in Figur 1 beispielsweise dargestellten Kraftstoffeinspritzpumpe ist in einem Gehäuse 1 eine Buchse 2 angeordnet, in der ein Pumpenkolben 3 eine hin- und hergehende und gleichzeitig rotierende Bewegung ausführt. Der Pumpenkolben 3 ist durch einen Nockentrieb 4 über eine Welle 5 angetrieben, welche synchron zu der Drehzahl der von der Einspritzpumpe mit Kraftstoff versorgten Brennkraftmaschine rotiert. Durch die Stirnfläche des Pumpenkolbens 3 und die Buchse 2 wird ein Pumpenarbeitsraum 6 begrenzt, welcher über einen Versorgungskanal 7 mit einem Saugraum 8 im Gehäuse 1 der Kraftstoffeinspritzpumpe verbunden ist. Der Saugraum 8 wird beispielsweise über eine Förderpumpe 9 mit Kraftstoff aus einem Kraftstoffbehälter 10 versorgt. Aus dem Pumpenarbeitsraum 6 wird über eine Längs- und Verteilernut 11 des Pumpenkolbens 3 der Kraftstoff bei entsprechender Drehstellung des Pumpenkolbens 3 zu Druckleitungen 12 hin verteilt, die über die Buchse 2 und das Gehäuse 1 zu Einspritzdüsen 13 an der Brennkraftmaschine führen. In dem dem Pumpenarbeitsraum 6 zugewandten Endbereich des Pumpenkolbens 3 sind zur Stirnfläche und damit zum Pumpenarbeitsraum 6 hin offene Längsnuten 14 am Pumpenkolben 3 vorgesehen, über die während des Saughubes des Pumpenkolbens 3 eine Verbindung zwischen dem Versorgungskanal 7 und dem Pumpenarbeitsraum 6 hergestellt wird.

Vom Pumpenarbeitsraum 6 zweigt an einer durch den Pumpenkolben 3 nicht beeinflußbaren Stelle ein Entlastungskanal 16 ab, der andererseits auf die Saugseite des Pumpenkolbens 3 geführt ist und beispielsweise in den Versorgungskanal 7 mündet.

In dem Entlastungskanal befindet sich ein Ventilsitz 17, mit dem ein Ventilschließglied 18 zusammenarbeitet, das als Teil einer elektromagnetisch betätigbaren Steuervorrichtung 20, insbesondere eines Magnetventiles, dient und damit den Querschnitt des Entlastungskanals öffnet oder verschließt. Die Ansteuerung der Steuervorrichtung 20 erfolgt durch ein elektronisches Steuergerät 21 in Abhängigkeit von verschiedenen Betriebskenngrößen der Brennkraftmaschine wie Last 22, Drehzahl 23, Temperatur 24 und anderen. Durch die Steuervorrichtung 20 werden in bekannter Weise während des Förderhubes des Pumpenkolbens 3 Spritzbeginn und Spritzende der Kraftstoffeinspritzpumpe bestimmt. In nicht erregtem Zustand der Steuervorrichtung 20 ist beispielsweise das Ventilschließglied 18 vom Ventilsitz 17 abgehoben und damit der Entlastungskanal 16 geöffnet, so daß sich im Pumpenarbeitsraum 6 kein zur Öffnung der Einspritzdüsen 13 ausreichender Druck aufbauen kann. Durch Erregung der Steuervorrichtung 20 wird das Ventilschließglied 18 zum Ventilsitz 17 hin bewegt, wodurch der Förderbeginn gekennzeichnet ist, und es erfolgt im Pumpenarbeitsraum 6 ein Druckaufbau, und Kraftstoff gelangt über die Verteilernut 11 zu den Einspritzdüsen 13. Die Entregung der Steuervorrichtung 20 ist gleichbedeutend mit dem Förderende, da hierdurch der Ventilsitz 17 ganz geöffnet wird und ein Druckabfall im Pumpenarbeitsraum 6 erfolgt. In dem Zeitraum zwischen dem Förderbeginn, also dem Erregen der Steuervorrichtung 20, und dem Förderende, also dem Entregen der Steuervorrichtung 20 wird über eine der Einspritzdüsen 13 eine Kraftstoffmenge eingespritzt. Diese eingespritzte Kraftstoffmenge stellt eine Teilmenge der während eines Förderhubes des Pumpenkolbens 3 maximal möglichen geförderten Kraftstoffmenge dar.

Zur Verlängerung der Einspritzdauer im Leerlaufbereich und im niederen Teillastbereich, also etwa in einem bestimmten unteren Drehzahlbereich von etwa 400 bis 1.000 1/min soll nun gemäß der Erfindung der durch das Steuergerät 21 an die Steuervorrichtung 20 gelieferte Steuerstrom nur so groß sein, daß die durch ihn erzeugte elektromagnetische Kraft das Ventilschließglied 18 nur teilweise zum Ventilsitz 17 hin verschiebt, also nicht vollständig den Ventilsitz 17 sperrt, so daß über den Ventilsitz 17 auch weiterhin gedrosselt Kraftstoff über den Entlastungskanal 16 zum Saugraum 8 strömen kann. Für eine derartige Ansteuerung der Steuervorrichtung 20 während des bestimmten unteren Drehzahlbereiches der Brennkraftmaschine ergibt sich ein Druckverlauf des Kraftstoffes im Pumpenarbeitsraum 6, wie er in der Figur 2 dargestellt ist, in der der Kraftstoffdruck mit p_{K} und die Zeit mit t bezeichnet wird. Dadurch, daß während des bestimmten unteren Drehzahlbereiches der Brennkraftmaschine immer ein Teil des vom Pumpenkolben geförderten Kraftstoffes aus dem Pumpenarbeitsraum 6 gedrosselt über den Entlastungskanal 16 abströmen kann, ergibt sich nach der Erregung der Steuervorrichtung 20 zur Zeit t₁ entsprechend der durchgezogenen Linie a ein Druckverlauf, der in seinem größten Wert geringer ist, als wenn die Steuervorrichtung 20 den Entlastungskanal 16 ganz sperren würde, wobei sich ein Druckverlauf mit einem höheren Wert entsprechend der gestrichelten Linie b ergeben würde. Um während des bestimmten unteren Drehzahlbereiches aufgrund des bei der erfindungsgemäßen Ansteuerung der Steuervorrichtung 20 sich ergebenden geringeren Kraftstoffdruckes während des Förderhubes des Pumpenkolbens 3 die erforderliche eingespritzte Kraftstoffmenge zu erzielen, muß die Einspritzdauer verlängert werden, so daß die Entregung der Steuervorrichtung 20 erst zu einem späteren Zeitpunkt t₂ erfolgt, als sie bei einer den Entlastungskanal 16 völlig schliessenden Steuervorrichtung 20 zum Zeitpunkt t'₂ erforderlich wäre.

In der Figur 3 ist der Erregerstrom I der Steuervorrichtung 20 über der Zeit t aufgetragen, woraus zu ersehen ist, daß entsprechend der ausgezogenen Kennlinie zwischen dem Zeitpunkt der Erregung t₁ und dem Zeitpunkt der Entregung t₂ der Haltestrom bei einer Ansteuerung der Steuervorrichtung gemäß der Erfindung im bestimmten unteren Drehzahlbereich kleiner ist, als der durch die gestrichelte Kennlinie dargestellte Haltestrom, der zur Ansteuerung der Steuervorrichtung 20 für ein völliges Sperren des Entlastungskanales 16 erforderlich wäre.

In einer anderen Ausführungsform könnte während eines Förderhubes des Pumpenkolbens 3 in dem bestimmten unteren Drehzahlbereich die Ansteuerung der Steuervorrichtung 20 vom Zeitpunkt t₁ bis zum Zeitpunkt t₂ durch mehrere Einzelimpulse erfolgen, beispielsweise in der in Figur 5 dargestellten Weise durch drei Einzelimpulse 26, 27, 28, wodurch sich ein Kraftstoffdruck p_{K} im Pumpenarbeitsraum 6 ergibt, wie er in der Figur 4 dargestellt ist.

Die während des bestimmten unteren Drehzahlbereiches erforderliche Verlängerung der Einspritzdauer kann im Steuergerät 21 anhand der ermittelten Betriebskenngrößen der Brennkraftmaschine bestimmt oder aus abgespeicherten Werten abgerufen werden.

Bei Drehzahlen oberhalb des bestimmten unteren Drehzahlbereiches soll in den beiden durch die Figuren 2, 3 und 4, 5 gekennzeichneten Ausführungsbeispielen wieder in bekannter Weise die Ansteuerung der Steuervorrichtung 20 mit einem Strom erfolgen, durch dessen elektromagnetisch erzeugte Kraft eine vollständige Sperrung des Entlastungskanales 16 zur Kraftstoffeinspritzmengensteuerung gewährleistet wird.

## Patentansprüche

1. Verfahren zur Steuerung der Kraftstoffeinspritzmenge für Brennkraftmaschinen, wobei im Pumpenarbeitsraum (6) einer Kraftstoffeinspritzpumpe mittels eines Pumpenkolbens (3) der für die Einspritzung notwendige Druck erzeugt wird und der Förderbeginn und das Förderende durch eine elektromagnetisch betätigbare, durch ein elektronisches Steuergerät (21) in Abhängigkeit von Betriebskenngrößen der Brennkraftmaschine erregbare Steuervorrichtung (20) bestimmt wird, indem mit der Steuervorrichtung (20) der Durchfluß von Kraftstoff durch einen aus dem Pumpenarbeitsraum (6) führenden Entlastungskanal (16) gesteuert wird, wobei der Entlastungskanal (16) im nicht erregten Zustand der Steuervorrichtung (20) vollständig geöffnet wird und die elektromagnetisch betätigbare Steuervorrichtung (20) während des Förderhubes des Pumpenkolbens (3) zur Kraftstoffeinspritzmengensteuerung in einem vorgegebenen ersten Drehzahlbereich der Brennkraftmaschine so mit einem ersten elektrischen Strom durch das Steuergerät 821) angesteuert wird, daß der Entlastungskanal (16) vollständig gesperrt wird,
dadurch gekennzeichnet,
daß die Steuervorrichtung (20) während des Förderhubes des Pumpenkolbens (3) zur Kraftstoffeinspritzmengensteuerung in einem vorgegebenen zweiten, unteren Drehzahlbereich der Brennkraftmaschine so mit einem zweiten Strom, der geringer als der erste Strom ist, angesteuert wird, daß die Steuervorrichtung (20) zur Verlängerung der Einspritzdauer den Entlastungskanal (16) nicht vollständig sperrt und daß der erste Drehzahlbereich die Drehzahlen der Brennkraftmaschine oberhalb des zweiten Drehzahlbereichs umfaßt.

2. Verfahren nach Anspruch 1, dadurch gekennzeichnet, daß die Steuervorrichtung (20) in dem bestimmten unteren Drehzahlbereich der Brennkraftmaschine während des Förderhubes des Pumpenkolbens (3) zur Kraftstoffeinspritzmengensteuerung mit mehreren Impulsen (26, 27, 28) ansteuerbar ist.

## Claims

1. Method of controlling the amount of injected fuel for internal combustion engines, the pressure necessary for injection being produced in the pump working space (6) of a fuel injection pump by means of a pump plunger (3) and the beginning of delivery and the end of delivery being determined by an electromagnetically actuable control device (20) excitable by an electronic control unit (21) as a function of operating variables of the internal combustion engine, the control deVice (20) being used to control the flow of fuel through a relief passage (16) leading out of the pump working space (6), in the unexcited state of the control device (20) the relief passage (16) being completely opened and, for the purpose of controlling the amount of injected fuel in a predetermined first speed range of the internal combustion engine, the electromagnetically actuable control device (20) being activated with a first electric current by the control unit 821) (sic) during the delivery stroke of the pump plunger (3) in such a way that the relief passage (16) is completely blocked, characterised in that, for controlling the amount of injected fuel in a predetermined second low speed range of the internal combustion engine, the control device (20) is activated during the delivery stroke of the pump plunger (3) with a second current which is slightly smaller than the first current in such a way that, to prolong the duration of injection, the control device (20) does not completely block the relief passage (16) and that the first speed range encompasses the speeds of the internal combustion engine above the second speed range.

2. Method according to Claim 1, characterised in that for the purpose of controlling the amount of injected fuel, the control device (20) can be activated during the delivery stroke of the pump plunger (3) in the particular low speed range of the internal combustion engine using a plurality of pulses (26, 27, 28).

## Revendications

1. Procédé de commande de la quantité de carburant à injecter dans des moteurs à combustion interne, la chambre (6) de la pompe d'injection de carburant créant, par l'intermédiaire d'un piston (3), la pression nécessaire à l'injection et le début et la fin du transfert de carburant étant déterminés par un dispositif de commande (20) actionné de manière électromagnétique, excité par un organe de commande électronique (21) en fonction des caractéristiques du moteur à combustion interne, du fait que le dispositif de commande (20) règle le débit de carburant à travers un canal de décharge (16) relié à la chambre (6) de la pompe, le canal (16) étant complètement ouvert lorsque le dispositif de commande (20) n'est pas excité et le dispositif de commande (20) actionné de manière électromagnétique, étant commandé pendant la course de transfert du piston (3) de la pompe pour doser la quantité de carburant dans une première plage prédéterminée de vitesse de rotation du moteur à combustion interne, avec une première intensité de courant électrique par l'organe de commande (21) et en ce que le canal de décharge (16) est complètement fermé, procédé caractérisé en ce que :
le dispositif de commande (20) est commandé au cours de la course de transfert du piston (3) pour doser la quantité de carburant dans une seconde plage de vitesse de rotation, inférieure, prédéterminée du moteur à combustion interne avec une seconde intensité inférieure à la première intensité pour que le dispositif de commande (20) ne bloque pas complètement le canal de décharge (16) pour prolonger la durée d'injection et en ce que la première plage des vitesses de rotation comprend les vitesses de rotation du moteur supérieures à la seconde plage des vitesses de rotation.

2. Procédé selon la revendication 1, caractérisé en ce que le dispositif de commande (20) est commandé dans la plage inférieure déterminée des vitesses de rotation du moteur à combustion interne, au cours de la course de transfert du piston de pompe (3) pour doser la quantité de carburant injectée, avec plusieurs impulsions (26, 27, 28).
